# FASCICULE DE BREVET EUROPEEN

(11) **EP 3 121 254 B1**
(45) Date de publication et mention de la délivrance du brevet: **19.06.2019**
(21) Numéro de dépôt: 16180213.7
(22) Date de dépôt: 19.07.2016
(51) Int. Cl.: C10M 175/00, C10G 53/02, C10G 31/08, C10G 31/09, C10G 53/12, C10G 7/06, C10G 19/02

(54) **PURIFICATION D'HUILE ET PRÉPARATION D'ADDITIF ANTI-ORNIÉRAGE**
ÖLREINIGUNG UND HERSTELLUNG EINES ZUSATZES GEGEN SPURRINNENBILDUNG
OIL PURIFICATION AND PREPARATION OF ANTI-RUTTING ADDITIVE

(30) Priorité: 20.07.2015 FR 1556856
(43) Date de publication de la demande: 25.01.2017
(73) Titulaire: Société de Conception d'Équipements pour l'Environnement et l'Industrie, 97420 Le Port (FR)
(72) Inventeur: Rio, Dominique, 97419 La Possession (FR); Born, Maurice, 92000 Nanterre (FR); Mignard, Samuel, 86100 Châtellerault (FR)
(74) Mandataire: Lavoix

(56) Documents cités:
- FR-A1- 2 961 521
- US-A- 6 072 065
- US-A1- 2011 100 878

## Description

L'invention concerne le domaine de la purification des charges hydrocarbonées comprenant un ou plusieurs composés à éliminer, notamment des compositions lubrifiantes usagées.

Lors de leur utilisation, les compositions lubrifiantes se dégradent et comprennent alors des composés polluants, indésirables ou à éliminer. Ainsi, les huiles usées, telles que les huiles de moteur, les huiles hydrauliques, les huiles d'engrenages ou les huiles industrielles ainsi que leurs mélanges, doivent être purifiées pour les régénérer en une base lubrifiante de qualité commerciale identique au produit d'origine en vue d'une nouvelle utilisation. Ce type de traitement peut être désigné par l'expression re-raffinage ou régénération des huiles usées. Le domaine de l'invention est donc celui de la régénération des charges hydrocarbonées, telles que les huiles usées ou usagées, notamment des huiles de moteur, des huiles hydrauliques, des huiles d'engrenages ou des huiles industrielles ainsi que leurs mélanges.
L'invention permet également de produire des substances pouvant être réutilisées en fonction de leurs propriétés obtenues à partir de la purification des huiles usées.

Lors de leur utilisation, les huiles sont soumises à des contraintes qui vont engendrer leur dégradation conduisant à une augmentation du taux d'éléments contaminants ces huiles, ces éléments contaminants pouvant provenir d'une dégradation des additifs présents dans les compositions lubrifiantes, tels que les additifs antioxydants, les agents anti-usure ; ou bien de polluants externes, tels que des poussières ; ou bien des métaux d'usure émanant, par exemple, des pièces avec lesquelles l'huile est en contact lors de son utilisation ; ou bien encore de fractions de carburant (gazole ou essence) plus ou moins oxydées ou craquées thermiquement et qui peuvent être sous formes liquide ou solide notamment de suies ; ou bien encore des contaminants liés au stockage des huiles usagées dans lesquelles sont parfois présentes des substances constituant des fractions légères qui sont généralement de l'eau ou des solvants chlorés ou pétroliers.
Il s'ensuit une huile polluée et présentant une coloration plus forte que l'huile initiale propre, d'où l'appellation d'huiles noires dans le domaine des huiles usées, en particulier du fait de la présence de produits d'oxydation ou de craquage du carburant. Pour pouvoir être réutilisable, l'huile doit être débarrassée de ces éléments contaminants et, pour ce faire, est amenée à subir des opérations de dépollution généralement similaires à celles du raffinage.

On connait des procédés permettant de purifier des huiles usées ou des huiles usagées. En particulier, FR 2 961 521 décrit un procédé de purification d'huiles usées comprenant des additifs, des produits de dégradation, des contaminants ou des polluants.

Toutefois, ces procédés présentent des inconvénients et ne sont donc pas satisfaisants. En particulier, les procédés connus ne permettent pas de valoriser l'ensemble des produits issus de la purification des huiles usées ou lors de la purification des huiles usagées.

De plus ces procédés nécessitent d'importants gisements d'huiles usagées et ne sont pas adaptés à de petits territoires ou à des territoires isolés.

L'invention fournit donc un procédé permettant d'apporter une solution à tout ou partie des problèmes des procédés de l'état de la technique.

L'invention concerne un procédé de purification d'une charge hydrocarbonée, comprenant les étapes suivantes :a) purification, par extraction des composés légers, de la charge hydrocarbonée ;b) séparation, par filtration en présence d'un fluide à l'état supercritique, de la charge hydrocarbonée purifiée obtenue à l'étape a), et obtention d'un filtrat et d'un retentat ;c) purification, par saponification, du filtrat obtenu à l'étape b);d) séparation, par distillation sous vide ou sous pression réduite, du filtrat purifié obtenu à l'étape c) et obtention d'une charge purifiée et distillée et d'un résidu de distillation ;
e) lavage, au moyen d'une solution aqueuse, du résidu de distillation obtenu à l'étape d) ;f) séparation du résidu de distillation lavé obtenu à l'issue de l'étape e) en une phase aqueuse et une phase organique, la charge hydrocarbonée étant choisie parmi une huile minérale ou d'origine minérale ou une huile de synthèse ou d'origine synthétique.

De préférence, la charge hydrocarbonée est choisie parmi les huiles minérales issues de la distillation fractionnée du pétrole brut, notamment les huiles industrielles, les huiles d'engrenages, les huiles hydrauliques ou les huiles de moteur, usées ou usagées.

De manière avantageuse, les composés légers selon l'invention sont définis comme étant les composés volatils contenus dans la charge hydrocarbonée. Il s'agit par exemple de l'eau, de l'essence, des solvants, ou encore une partie de la coupe gazole.

Généralement, la charge hydrocarbonée traitée selon le procédé de l'invention comprend un ou plusieurs hydrocarbures et éventuellement un ou plusieurs composés comprenant des atomes de carbone, d'hydrogène et qui peuvent également comprendre un ou plusieurs hétéroatomes. Généralement, la charge hydrocarbonée traitée selon le procédé de l'invention comprend également des composés à éliminer choisis parmi des additifs dispersants, des additifs détergents, des additifs anti-usure, des polymères, des suies, des éléments métalliques.

De manière préférée, l'étape a) d'extraction des composés légers est effectuée par distillation sous vide ou sous pression réduite. De manière avantageuse, l'étape a) d'extraction est une évaporation *flash* des composés légers.

Selon un mode de réalisation préféré, l'étape a) du procédé selon l'invention permet de purifier la charge hydrocarbonée par distillation, de préférence par distillation des composés légers.

L'étape a) d'extraction du procédé selon l'invention permet également d'éliminer de l'eau ou la phase aqueuse qui peut être présente au sein de la charge hydrocarbonée.

L'étape a) d'extraction est notamment réalisée à une pression inférieure à 0,08 bar, par exemple inférieure à 0,05 bar, voire inférieure à 0,03 bar. Généralement, l'étape a) d'extraction est réalisée à une température allant de 100 à 250 °C, par exemple à environ 150 °C.

Selon l'invention, l'étape b) de filtration de la charge hydrocarbonée obtenue à l'étape a) en présence d'un fluide à l'état supercritique est de préférence mise en oeuvre au moyen de CO₂ à l'état supercritique bien que d'autres gaz, tels N₂O, SF6, le méthane, l'éthane, le propane ou l'hexane, puissent convenir. Lors de l'étape (b), le CO₂ à l'état supercritique est généralement mis en oeuvre en une quantité allant d'environ 2 à 60 % ou d'environ 15 à 20 % en masse de charge hydrocarbonée à purifier.
De manière préférée pour le procédé selon l'invention, l'étape (b) est une filtration tangentielle. De manière également préférée pour le procédé selon l'invention, l'étape (b) est réalisée à une température allant de 100 à 180 °C ou à une pression allant de 120 à 180 bar. Elle peut être réalisée à une température allant de 100 à 180 °C et à une pression allant de 120 à 180 bar.
L'étape (b) est réalisée au moyen d'un filtre qui peut être une membrane à base de métaux ou d'alliages métalliques tels que l'acier, par exemple l'acier inoxydable, ou le nickel ; d'oxydes tels que des oxydes choisis parmi Al₂O₃, ZrO₂, TiO₂.
L'étape (b) concerne la majorité des composés à éliminer, de préférence 80% voire 90% ou plus des composés à éliminer sont filtrés. Avantageusement, le filtre permet de retenir des composés ou des particules dont la taille moyenne, c'est-à-dire le diamètre moyen de particules, va de 1 nm à 10 µm, de manière préférée de 2 nm à 1 µm et de manière plus préférée de 2 nm à 0,1 µm.
D'une manière préférée selon l'invention, l'étape b) consiste en la séparation, par filtration tangentielle en présence de CO₂ à l'état supercritique, de la charge hydrocarbonée obtenue à l'étape a), et permet l'obtention d'un filtrat et d'un rétentat.

L'étape b) permet de séparer les composés à éliminer présents au sein du rétentat de filtration de la charge hydrocarbonée filtrée. La charge hydrocarbonée filtrée est alors traitée au moyen de l'agent de transformation.
De manière avantageuse, le rétentat obtenu à l'étape b) comprenant des composés à éliminer peut être concentré. Cette concentration du rétentat peut être réalisée en éliminant certains composés, en particulier des composés paraffiniques.

De manière préférée, le filtrat obtenu à l'étape b) est purifié lors de l'étape c) de la charge au moyen d'un agent de transformation. De préférence, l'étape c) est réalisée par saponification. De préférence, le traitement c) par saponification est réalisé au moyen d'un agent de transformation choisi parmi NaOH ou KOH, utilisé seul ou en mélange. La saponification est préférentiellement réalisée au moyen de NaOH.

D'une manière préférée selon l'invention, l'étape c) consiste en la purification, par saponification au moyen de soude en solution aqueuse à environ 50% en masse, du filtrat obtenu à l'étape b).

L'étape d) de séparation du filtrat purifié obtenu à l'étape c) est réalisée par distillation sous vide, par exemple par distillation sous vide à film tombant ou par distillation sous pression réduite en couche mince. Lors de la mise en oeuvre d'une distillation à film tombant, les paramètres de début de distillation sont avantageusement d'environ 19 mbar pour la pression, d'environ 240 °C pour la température du milieu et d'environ 50 °C pour la température en tête de colonne. En fin de distillation, ces paramètres sont généralement d'environ 19 mbar pour la pression, d'environ 375 °C tendant vers 400 °C pour la température du milieu et d'environ 375 °C pour la température en tête de colonne.
D'une manière préférée selon l'invention, l'étape d) consiste en la séparation, par distillation sous vide ou sous pression réduite, du filtrat purifié obtenu à l'étape c) et permet l'obtention d'une charge purifiée et distillée et d'un résidu de distillation. Avantageusement, la charge purifiée et distillée obtenue à l'issue de l'étape (d) possède des caractéristiques identiques à celles des huiles de base. Cette charge purifiée et distillée peut donc être utilisée comme huile de base au sein de compositions lubrifiantes.

L'étape e) consiste en le lavage du résidu de distillation obtenu à l'issue de l'étape d). D'une manière préférée selon l'invention, l'étape e) consiste en le lavage, au moyen d'une solution aqueuse, du résidu de distillation obtenu à l'étape d).
Lors de l'étape e), le résidu de distillation est traité au moyen d'une solution aqueuse. De manière préférée, l'étape e) est réalisée avec de l'eau, par exemple en une quantité allant de 1 à 5 fois, de préférence de 1 à 3 fois, le volume de résidu de distillation obtenu. Le mélange de la solution aqueuse et du résidu de distillation peut être agité.
L'étape (e) peut être mise en oeuvre avec des quantités variable de solution aqueuse. Un mélange comprenant 20, 30 ou 50 % en poids de résidu de distillation complété à 100 % en poids par de la solution aqueuse peut être avantageux.

L'étape f) du procédé de l'invention consiste en la séparation des phases aqueuse et organique du résidu de distillation lavé obtenu à l'étape e). La séparation de l'étape f) peut être réalisée par décantation. Une fois la phase organique séparée, elle peut être séchée. Avantageusement, sa viscosité mesurée à 100 °C selon la norme ISO 3104 va de 50 à 400 mm².s⁻¹, de préférence de 100 à 200 mm².s⁻¹.

D'une manière préférée selon l'invention, l'étape f) du procédé consiste en la séparation du résidu de distillation lavé obtenu à l'étape e) en une phase aqueuse et une phase organique.

Les caractéristiques particulières ou préférées du procédé selon l'invention peuvent être combinées les unes aux autres de manières à définir des variantes du procédé selon l'invention. En particulier les combinaisons spécifiques des caractéristiques préférées définissent des variantes préférées du procédé selon l'invention.

De manière préférée, le procédé selon l'invention comprend les étapes successives :
a) d'extraire par distillation sous vide ou sous pression réduite, des composés légers présents au sein de la charge hydrocarbonée comprenant un ou plusieurs composés à éliminer ;
b) de filtrer les composés à éliminer de manière tangentielle en présence de CO₂ à l'état supercritique ;
c) de séparer le rétentat comprenant des composés à éliminer et de traiter la charge filtrée au moyen de soude en solution aqueuse à environ 50% en masse ;
d) de séparer les composés transformés de la charge hydrocarbonée purifiée par distillation sous vide ou sous pression réduite et de séparer le résidu de distillation ;
e) de laver le résidu de distillation au moyen d'une solution aqueuse ;
f) de séparer la phase aqueuse et la phase organique du résidu de distillation lavé.

Selon un mode de réalisation préféré, le procédé de l'invention comprend les étapes suivantes :
a) distillation de la charge hydrocarbonée ;
b) séparation, par filtration tangentielle tangentielle en présence de CO₂ à l'état supercritique, de la charge hydrocarbonée purifiée obtenue à l'étape a), et obtention d'un filtrat et d'un rétentat ;
c) purification, par saponification au moyen de soude en solution aqueuse à environ 50% en masse, du filtrat obtenu à l'étape b) ;
d) séparation, par distillation sous vide ou sous pression réduite, du filtrat purifié obtenu à l'étape c) et obtention d'une charge purifiée et distillée et d'un résidu de distillation ;
e) lavage, au moyen d'une solution aqueuse, du résidu de distillation obtenu à l'étape d) ;
f) séparation du résidu de distillation lavé obtenu à l'étape e) en une phase aqueuse et une phase organique.

Par ailleurs le procédé selon l'invention peut être mis en oeuvre au sein d'une installation comprenant au moins :
- une première unité, par exemple une cuve, dans laquelle est placée la charge hydrocarbonée à purifier ;
- une unité de filtration reliée à la première unité ; et
- une unité de collecte du rétentat et une unité de collecte du filtrat de l'étape b) reliées toutes deux à l'unité de filtration.

De manière particulièrement avantageuse, le procédé selon l'invention permet de purifier une charge hydrocarbonée comprenant un ou plusieurs composés à éliminer et d'obtenir une charge hydrocarbonée purifiée.

De manière également avantageuse, le procédé selon l'invention permet d'obtenir un rétentat à l'issue de l'étape b). Ce rétentat possède des propriétés particulièrement avantageuses.

De manière également avantageuse, le procédé selon l'invention permet d'obtenir à l'issue de l'étape f) la phase organique du résidu de distillation lavé.

Les différents aspects de l'invention sont illustrés par les exemples qui suivent.

### Exemple :

Un mélange d'huiles usagées issu d'huiles de moteurs, d'huiles de ponts et d'huiles de boîtes de vitesses (5 000 L) provenant de véhicules poids lourds a été traité selon le procédé de l'invention. Le mélange d'huiles usagées est placé dans une cuve à double enveloppe qui est chauffée à 70 ou 80 °C puis chauffé au moyen d'un échangeur (150 °C).

L'eau présente dans le mélange d'huiles usagées est éliminée par une distillation flash (150 °C, 150 mbar) dans un autoclave de 50 L. Les éventuelles substances légères sont alors également séparées du mélange d'huile lors de l'évaporation flash.

Le mélange d'huiles usagés (4 600 L) issu de la distillation est ensuite filtré en présence de CO₂ à l'état supercritique (150 °C, 150 bar) en une quantité d'environ 20 % en masse de la quantité d'huiles usagées entrant dans le dispositif.

Quinze membranes de microfiltration (produit Tami de Dahlia 0,14 µm) sont disposées dans une boucle de recirculation équipée d'une pompe centrifuge de grande capacité volumique. L'injection du mélange huiles usagées - CO₂ est faite dans la ligne d'aspiration de la pompe centrifuge afin de maximiser le mélange des deux composantes avant la filtration. Le débit d'huiles usagées dans l'installation est de 165 kg/h. Le débit du filtrat et d'environ 125 kg/h. La différence entre pressions intérieure et extérieure des membranes de filtration (ΔP) est inférieure à 4 bar. On obtient un filtrat (2 870 L) et un rétentat de filtration (1 550 kg).

Le rétentat de filtration est réintroduit dans la boucle de filtration. Les conditions de traitement sont similaires (150 °C, 150 bar). La quantité de CO₂ est d'environ 30 % en masse de rétentat introduit. La vitesse de recirculation est d'environ 30-31 m³/h. Le débit de charge est de 50 kg/h et le débit de rétentat retraité est d'environ 43 kg/h.

Le filtrat obtenu lors de ce retraitement est mélangé au filtrat obtenu lors de la filtration du mélange d'huiles usagées.

On obtient une quantité totale de filtrat de 1 487 L et un rétentat de filtration (217 kg). On obtient un rétentat dont la masse volumique en mélange avec du CO₂ est d'environ 982 kg/m³ (environ 300 kg/m³ en mélange avec du CO₂).

Les caractéristiques physico-chimiques du mélange d'huiles usagées, du rétentat et du filtrat sont présentées dans le tableau 1. Les quantités (A en mg), concentration (B en % en poids) et abattement (C en % en poids) des différents éléments chimiques sont également présentés dans le tableau 1.

**Tableau 1**

| | Mélange d'huiles | Rétentat | | Filtrat | |
|---|---|---|---|---|---|
| | | | | | |
| Viscosité cinématique à 40 °C | 40,5 mm².s⁻¹ | 431 mm².s⁻¹ | | 27,1 mm².s⁻¹ | |
| Viscosité cinématique à 100 °C | 7,12 mm².s⁻¹ | 59,3 mm².s⁻¹ | | 5 mm².s⁻¹ | |
| Indice de viscosité | 138 | 209 | | 109 | |
| | | | | | |

| Éléments présents (mg) | A (mg) | A (mg) | B (%) | A (mg) | C (%) |
|---|---|---|---|---|---|
| Li | 0 | 3 | / | 0 | / |
| B | 119 | 605 | 508 | 66 | 44,5 |
| Na | 60 | 372 | 620 | 8 | 86,7 |
| Mg | 48 | 210 | 438 | 12 | 75,0 |
| Al | 11 | 68 | 618 | 1 | 90,9 |
| Si | 112 | 251 | 224 | 80 | 28,6 |
| P | 523 | 1 484 | 284 | 320 | 38,8 |
| S | 6 434 | 9 047 | 141 | 5 194 | 19,3 |
| K | 50 | 324 | 648 | 8 | 84,0 |
| Ca | 874 | 5 233 | 599 | 157 | 82,0 |
| Ti | 2 | 15 | 750 | 0 | 100,0 |
| V | 0 | 1 | / | 0 | / |
| Cr | 2 | 16 | 800 | 0 | 100,0 |
| Mn | 4 | 20 | 500 | 1 | 75,0 |
| Fe | 115 | 618 | 537 | 28 | 75,7 |
| Ni | 1 | 6 | 600 | 1 | 0 |
| Cu | 17 | 63 | 371 | 9 | 47,1 |
| Zn | 526 | 2 132 | 405 | 197 | 62,5 |
| Mo | 16 | 104 | 650 | 0 | 100,0 |
| Ag | 0 | 0 | / | 0 | / |
| Cd | 0 | 1 | / | 0 | / |
| Sn | 1 | 6 | 600 | 0 | 100,0 |
| Sb | 0 | 0 | / | 0 | / |
| Ba | 9 | 56 | 622 | 1 | 88,9 |
| Pb | 7 | 12 | 171 | 7 | 0 |
| Bi | 0 | 0 | / | 0 | / |

On obtient un filtrat (2 870 L) qui est traité au moyen de soude (4 % en poids par rapport à la quantité de filtrat) en solution dans l'eau (4 % en poids par rapport à la quantité de filtrat) pendant 15 heures, à une température de 100 °C.

Puis, le mélange est distillé à pression réduite (50 mbar), à 290 °C, au moyen d'un évaporateur à film mince équipé de racleurs rigides.

Une évaporation *flash* est ensuite mise en oeuvre (5 mbar) suivie d'une distillation (5 mbar et 315 °C). On obtient une huile purifiée et un résidu de distillation.

L'huile purifiée obtenue après distillation est analysée et comparée à deux huiles commerciales (une huile de base raffinée et une huile de base régénérée):
▪ spectrométries Infra-rouge,
▪ analyse élémentaire et teneurs en métaux,
▪ analyse élémentaire : carbone, hydrogène, soufre, azote, oxygène, métaux et métalloïdes,
▪ caractéristiques techniques: couleur, viscosité (plusieurs déterminations à températures variées), point d'écoulement, point éclair, résidu Conradson, teneur en eau, indice d'acide, indice d'iode, point d'aniline, distillation simulée et réelle des hydrocarbures, masse volumique.

Les caractéristiques et les propriétés de l'huile purifiée obtenue selon l'invention sont présentées dans le tableau 2.

**Tableau 2**

| | | |
|---|---|---|
| Viscosité cinématique à 40 °C (NF EN ISO 3104) | mm².s⁻¹ | 29,16 |
| Viscosité cinématique à 100 °C (NF EN ISO 3104) | mm².s⁻¹ | 5,238 |
| Indice de viscosité (NF ISO 2909 - mode de calcul B) | / | 111 |
| Point d'écoulement (NFT 60-105) | °C | -18 |
| Point éclair vase ouvert (Cléveland) (NF EN ISO 2 592) | °C | 228 |
| Résidu Conradson (NF EN ISO 10870) | % m/m | <10 |
| Teneur en eau (Karl Fischer) | % m/m | <0,1 |
| Indice d'acide (NF EN ISO 6 618) | mg(KOH).g⁻¹ | 0,01 |
| Indice d'iode (NF EN ISO 3 961) | g/100 g | 5,1 |
| Point aniline (ASTM D611) | °C | 106,40 |

Les teneurs en composés hydrocarbures aromatiques polycycliques (HAP) ont été analysées par chromatographie (HPLC et détection en UV-fluorimétrie). Ils ont été comparés à ceux obtenus par analyse d'une huile régénérée selon une méthode de l'état de la technique (huile EH). Les résultats sont présentés dans le tableau 3.

**Tableau 3**

| HAP | Huile régénérée (mg/kg) | Score tox. | Huile selon l'invention (mg/kg) | Score tox. |
|---|---|---|---|---|
| Naphtalene | 0,40 | 0,0004 | 0,31 | 0,0003 |
| Acenaphtylene | 0,50 | 0,0005 | 0,20 | 0,0002 |
| Acenaphtene | 0,19 | 0,0002 | 0,05 | 5E-05 |
| Fluorene | 0,61 | 0,0006 | 0,15 | 0,0002 |
| Phenanthrene | 5,00 | 0,005 | 4,00 | 0,004 |
| Anthracene | 0,42 | 0,0042 | 0,24 | 0,0024 |
| Fluoranthene | 1,40 | 0,0014 | 1,50 | 0,0015 |
| Pyrene | 4,70 | 0,0047 | 5,50 | 0,0055 |
| Benzo (a) anthracene | 0,77 | 0,077 | 1,80 | 0,18 |
| Chrysene | 0,73 | 0,0073 | 1,10 | 0,011 |
| Benzo (b) fluoranthene | 3,40 | 0,34 | 1,50 | 0,15 |
| Benzo (k) fluoranthene | 0,50 | 0,05 | 0,33 | 0,033 |
| Benzo (a) pyrene | 4,40 | 4,4 | 0,49 | 0,49 |
| Indeno 1,2,3 (c,d) pyrene | 2,80 | 0,28 | 0,44 | 0,044 |
| Dibenzo (a,h) anthracene | 0,64 | 0,64 | 0,25 | 0,25 |
| Dibenzo (g,h,i) perylene | 13,00 | 0,13 | 3,50 | 0,035 |
| Contenu extrait HAP | 0,80 | / | 0,70 | / |
| TEQ (% en poids) | / | 5,9413 | / | 1,2071 |

Les caractéristiques et les propriétés de l'huile purifiée obtenue selon l'invention sont équivalentes ou supérieures à celles des deux huiles. L'huile de base selon l'invention peut donc être utilisée dans une composition lubrifiante, notamment dans une composition lubrifiante pour moteur de véhicule.

Le résidu de distillation obtenu après distillation a été lavé avec de l'eau sous agitation durant 4 heures puis la phase organique a été séparée par décantation durant 12 heures. On obtient une huile de paraffine dont la viscosité mesurée à 100 °C est de 150 mm².s⁻¹. Cette huile peut être utilisée pour lubrifier des engrenages, notamment des engrenages ouverts.

Par ailleurs, le rétentat de filtration a été évalué pour ses propriétés d'additif pour bitume. Le rétentat est mélangé avec du bitume puis ses propriétés de tenue au sein du mélange ainsi que l'amélioration des propriétés du bitume additivé ont été analysées.
Le programme est établi en deux phases. La première concerne le comportement du mélange de rétentat et de bitume, avant et après simulation d'un l'enrobage. Les mesures reposent principalement sur l'évaluation de la consistance des produits, conformément aux spécifications réglementaires européennes. La seconde phase traite du matériau enrobé, fabriqué par malaxage de granulats, d'un bitume et du rétentat. La compactibilité, la résistance au désenrobage par l'eau et la capacité à résister à l'ornièrage sont évaluées.
La classe de bitume choisi est 35/50. Le taux de modification du bitume par le rétentat a été fixé à 2,5% en poids.

Les mesures de module complexe montrent que le mélange rétentat et bitume est rhéologiquement simple. Ceci traduit une bonne compatibilité des deux matériaux.

Cet enrobé, de type Grave bitume, réalisé avec un bitume 35/50 additivé à 2,5 % en poids de rétentat, est conforme aux spécifications de niveau 2 (pour une GB de classe 4).
Le mélange bitume 35/50 et rétentat (2,5 % en poids) est conforme aux spécifications des bitumes routiers et donne un enrobé de type Grave bitume de classe 4 conforme jusqu'au niveau 2.

Un essai de lixiviation selon la norme NF EN 12 457-2 a également été réalisé. Un sable bitume 35/50 a été comparé au même sable bitume 35/50 additivé avec 2,5% de rétentat. L'analyse de l'éluat après test de lixiviation montre une teneur en carbone organique total (selon NF EN 1484) de 17 mg/kg pour l'échantillon de référence et de 31 mg/kg pour l'échantillon réalisé à partir de bitume additivé.
Les deux échantillons présentent un profil chromatographique similaire exempt de molécules organiques semi-volatiles détectables par cette technique. En conséquence, l'ajout au bitume de rétentat d'ultrafiltration n'altère pas son comportement au contact de l'eau : aucune substance semi-volatile n'est détectable dans le lixiviat.

Un test de résistance à la démixtion a été réalisé pour le bitume additivé du rétentat selon l'invention.
Le rétentat mélangé au bitume a été placé dans un tube vertical puis laissé au repos durant 36 heures à 180 °C. Après refroidissement, les points de ramollissement du mélange issu des parties haute et basse du tube ont été mesurés. On obtient des températures de ramollissement de 51,8 °C pour le mélange issu de la partie haute et de 51,4 °C pour le mélange issu de la partie haute.
Ces températures très proches confirment qu'aucune démixtion n'a eu lieu. Le bitume additivé du rétentat selon l'invention est donc stable au stockage.

La résistance à l'orniérage du bitume additivé du rétentat selon l'invention a été évaluée au moyen d'un banc Gamma selon la méthode NF EN 12697 partie 22.
Les résultats d'orniérage sont très bons pour le bitume additivé du rétentat selon l'invention. En effet, alors que la valeur normative moyenne de la profondeur d'ornière après 10 000 passages doit être inférieure à 10 %, le bitume additivé du rétentat selon l'invention permet une valeur de 4,6 %.

## Revendications

1. Procédé de purification d'une charge hydrocarbonée, comprenant les étapes suivantes :
a) purification, par extraction des composés légers, de la charge hydrocarbonée ;
b) séparation, par filtration en présence d'un fluide à l'état supercritique, de la charge hydrocarbonée purifiée obtenue à l'étape a), et obtention d'un filtrat et d'un retentat ;
c) purification, par saponification, du filtrat obtenu à l'étape b) ;
d) séparation, par distillation sous vide ou sous pression réduite, du filtrat purifié obtenu à l'étape c) et obtention d'une charge purifiée et distillée et d'un résidu de distillation ;
e) lavage, au moyen d'une solution aqueuse, du résidu de distillation obtenu à l'étape d) ;
f) séparation du résidu de distillation lavé obtenu à l'étape e) en une phase aqueuse et une phase organique,
la charge hydrocarbonée étant choisie parmi une huile minérale ou d'origine minérale ou une huile de synthèse ou d'origine synthétique.

2. Procédé selon la revendication 1 pour lequel la charge hydrocarbonée est choisie parmi les huiles minérales issues de la distillation fractionnée du pétrole brut, notamment les huiles industrielles, les huiles d'engrenages, les huiles hydrauliques ou les huiles de moteur, usées ou usagées.

3. Procédé selon l'une des revendications 1 ou 2, pour lequel la charge hydrocarbonée comprend des composés à éliminer choisis parmi des additifs dispersants, des additifs détergents, des additifs anti-usure, des polymères, des suies, des éléments métalliques.

4. Procédé selon l'une des revendications 1 à 3, dont l'étape a) est effectuée par distillation sous vide ou sous pression réduite.

5. Procédé selon l'une des revendications 1 à 4, dont le fluide à l'état supercritique utilisé à l'étape b), de préférence du CO₂, est présent en une quantité allant d'environ 2 à 60 % ou d'environ 15 à 20 % en masse de charge hydrocarbonée à purifier.

6. Procédé selon l'une des revendications 1 à 5, dont l'étape (b) est une filtration
▪ tangentielle ; ou
▪ réalisée à une température allant de 100 à 180 °C ou à une pression allant de 120 à 180 bar.

7. Procédé selon l'une des revendications 1 à 6, dont l'étape (c) est réalisée au moyen d'un composé choisi parmi NaOH ou KOH, utilisé seul ou en mélange.

8. Procédé selon l'une des revendications 1 à 7, dont le rétentat obtenu à l'étape b) est concentré.

9. Procédé selon l'une des revendications 1 à 8, pour lequel la purification de l'étape a) est effectuée par distillation et la séparation de l'étape b) est effectuée par filtration tangentielle en présence de CO₂ à l'état supercritique et la purification de l'étape c) est effectuée par saponification au moyen de soude en solution aqueuse à environ 50% en masse.

## Patentansprüche

1. Verfahren zur Reinigung einer Kohlenwasserstoffeinspeisung, welches die folgenden Schritte umfasst:
(a) Reinigung der Kohlenwasserstoffeinspeisung durch Extraktion leichter Verbindungen;
(b) Trennung der in Schritt (a) erhaltenen gereinigten Kohlenwasserstoffeinspeisung durch Filtration in Gegenwart eines überkritischen Fluids und Erhalt eines Filtrats und eines Retentats;
(c) Reinigung des in Schritt (b) erhaltenen Filtrats durch Verseifung;
(d) Abtrennen des in Schritt (c) erhaltenen gereinigten Filtrats durch Vakuum- oder Unterdruckdestillation und Erhalt eines gereinigten und destillierten Ausgangsmaterials und eines Destillationsrückstands;
e) Waschen des in Schritt (d) erhaltenen Destillationsrückstands mit einer wässrigen Lösung;
(f) Trennung des in Schritt (e) erhaltenen gewaschenen Destillationsrückstands in eine wässrige Phase und eine organische Phase
in welchem die Kohlenwasserstoffeinspeisung wird ausgewählt aus einem Mineralöl oder einem Öl mit mineralischem Ursprung, einem synthetischen Öl oder einem Öl mit synthetischem Ursprung.

2. Verfahren nach Anspruch 1, in welchem die Kohlenwasserstoffeinspeisung ausgewählt wird aus Mineralölen, die aus fraktionierten Destillation von Rohöl abgeleitet sind, insbesondere aus Industrieölen, Getriebeölen, Hydraulikölen oder Motorölen, gebrauchte oder verwendete.

3. Verfahren nach einem der Ansprüche 1 oder 2, in welchem die Kohlenwasserstoffeinspeisung Verbindungen umfasst, die zu entfernen sind, ausgewählt aus Dispergieradditiven, Waschmittelzusätzen, Verschleißschutzzusätzen, Polymeren, Ruß, Metallelementen.

4. Verfahren nach einem der Ansprüche 1 bis 3, dessen Schritt a) durch Vakuumdestillation oder Unterdruckdestillation durchgeführt wird.

5. Verfahren nach einem der Ansprüche 1 bis 4, bei dem das in Schritt b) verwendete überkritische Fluid, vorzugsweise CO2, in einer Menge von etwa 2 bis 60 % oder etwa 15 bis 20 Gew.-% der zu reinigenden Kohlenwasserstoffeinspeisung vorhanden ist.

6. Verfahren nach einem der Ansprüche 1 bis 5, dessen Schritt b)
- eine tangentiale Filtration ist; oder
- ist bei einer Temperatur zwischen 100 und 180°C oder einem Druck zwischen 120 und 180 bar durchgeführt.

7. Verfahren nach einem der Ansprüche 1 bis 6, dessen Schritt c) mittels einer Verbindung, ausgewählt aus NaOH oder KOH, allein oder in einem Gemisch durchgeführt wird.

8. Verfahren nach einem der Ansprüche 1 bis 7, wobei das in Schritt b) erhaltene Retentat konzentriert wird.

9. Verfahren nach einem der Ansprüche 1 bis 8, wobei die Reinigung des Schrittes a) ist durch Destillation durchgeführt, die Trennung des Scrittes b) ist durch tangentiale Filtration in Gegenwart von überkritischem CO2 durchgeführt, und die Reinigung des Schrittes c) ist durch Verseifung mit Soda in wässriger Lösung mit etwa 50 Gew.-% durchgeführt.

## Claims

1. A process for purifying a hydrocarbon feed, comprising the steps of:
a) Purification, by extraction of the light compounds, of the hydrocarbon feedstock;
b) separation, by filtration in the presence of a fluid in the supercritical state, of the purified hydrocarbon feedstock obtained in step a), and obtaining a filtrate and a retentate;
c) purification, by saponification, of the filtrate obtained in step b);
d) Separation, by distillation under vacuum or under reduced pressure, of the purified filtrate obtained in step c) and obtaining a purified and distilled feedstock and a distillation residue;
e) Washing, using an aqueous solution, of the distillation residue obtained in step d);
f) Separation of the washed distillation residue obtained in step e) into an aqueous phase and an organic phase,
The hydrocarbon feedstock being chosen from a mineral oil or an oil of mineral origin or an oil which is synthetic or of synthetic origin.

2. Method according to claim 1 wherein the hydrocarbon feedstock is selected from mineral oils from the fractional distillation of crude oil, including industrial oils, gear oils, hydraulic oils or motor oils, used or old.

3. Method according to claim 1 or 2, wherein the hydrocarbon feedstock comprises compounds to eliminate selected from dispersant additives, detergent additives, antiwear additives, polymers, soot, metallic elements.

4. Method according to any of claims 1 to 3, wherein step a) is performed by distillation under vacuum or under reduced pressure.

5. Method according to any of claims 1 to 4, wherein the fluid in the supercritical state used in step b), preferably CO2, is present in an amount ranging from about 2 to 60% or about 15 to 20% by weight of hydrocarbon feedstock to be purified.

6. Method according to any of claims 1 to 5, wherein step b) is a filtration:
- Tangential; or
- Performed at a temperature ranging from 100 to 180 ° C or at a pressure ranging from 120 to 180 bar.

7. Method according to any of claims 1 to 6, wherein step c) is carried out using a compound selected from NaOH or KOH, used alone or in admixture.

8. Method according to any of claims 1 to 7, wherein the retentate obtained in step b) is concentrated.

9. Method according to any of claims 1 to 8, wherein the purification of step a) is performed by distillation and the separation of step b) is performed by tangential filtration in the presence of CO2 in the supercritical state, and the purification of step c) is performed by saponification using sodium hydroxide in aqueous solution at about 50% by weight.
